# EUROPÄISCHE PATENTSCHRIFT

(11) **EP 0 286 957 B1**
(45) Veröffentlichungstag und Bekanntmachung des Hinweises auf die Patenterteilung: **15.01.1992**
(21) Anmeldenummer: 88105440.7
(22) Anmeldetag: 06.04.1988
(51) Int. Cl.: E01F 8/00, E02D 29/02, E06B 7/082

(54) **Bepflanzbare Lärmschutzwand**
Vegetation-sustaining noise barrier
Mur anti-bruit support de végétation

(30) Priorität: 14.04.1987 DE 3712710; 15.05.1987 DE 3716270
(43) Veröffentlichungstag der Anmeldung: 19.10.1988
(73) Patentinhaber: Lüft, Peter, D-55257 Budenheim (DE)
(72) Erfinder: Lüft, Peter, D-55257 Budenheim (DE)
(74) Vertreter: Quermann, Helmut, Dipl.-Ing.

(56) Entgegenhaltungen:
- EP-A- 0 196 564
- EP-A- 0 386 101
- CH-A- 610 376
- DE-A- 2 714 869
- DE-A- 2 744 473
- DE-A- 2 848 713
- DE-A- 3 034 131
- DE-A- 3 127 080
- DE-A- 3 222 715
- DE-A- 3 347 416
- DE-U- 8 503 881
- DE-U- 8 628 958
- DE-U- 8 632 514
- DE-U- 8 700 110
- DE-U- 8 706 694
- FR-A- 2 263 367
- FR-A- 2 305 818
- FR-A- 2 309 673
- FR-A- 2 355 442
- FR-A- 2 575 201
- US-A- 1 633 659
- US-A- 1 843 041
- US-A- 2 618 331
- US-A- 3 336 715

## Beschreibung

Die Erfindung betrifft eine bepflanzbare Lärmschutzwand, insbesondere zur Abschirmung von Autostraßen, Schienenwegen und industriellen Lärmquellen, bei der zumindest die der Lärmquelle zugewandte Fläche der Lärmschutzwand von deren Krone ausgehend zur Lärmquelle hin geneigt ist, mit parallel und beabstandet zueinander angeordneten, quer zur Längsrichtung der Lärmschutzwand ausgerichteten Haltekonstruktionen, wobei zwischen jeweils benachbarten Haltekonstruktionen Pflanzrippenbretter schräg angeordnet und mit ihren Enden zumindest in den der Lärmquelle zugewandten Bereichen der Haltekonstruktionen in diese einsteckbar sind.

Eine derartige bepflanzbare Lärmschutzwand ist aus der DE-A-3 034 131 bekannt. Bei ihr sind die aus Holz bestehenden Haltekonstruktionen für die Pflanzrippenbretter als Gerüst ausgebildet, das aus mehreren, etwa senkrecht angeordneten, in ein Betonfundament gesteckten Holzpfosten besteht, die durch Längs- und Querstreben miteinander verbunden sind. Die Holzpfosten weisen Schrägnuten auf, in die die Pflanzrippenbretter eingeschoben werden. Das Gerüst wird von oben her mit Pflanzerde aufgefüllt, je nach Art der verwendeten Pflanzerde ist die Innenfläche des Gerüstes mit einer grobmaschigen Matte verkleidet.

Obwohl sich die genannte Lärmschutzwand in der Praxis bewährt hat, erfordert sie immer noch einen erheblichen konstruktiven Aufwand, was sich insbesondere bei der Montage der Lärmschutzwand unbefriedigend auswirkt. Die einzelnen Holzpfosten sind exakt auszurichten, die Längs- und Querstreben mit diesen über separate Befestigungsmittel zu verbinden, wegen der geringen Aufstandsfläche der Holzpfosten ist als Untergrund für das Gerüst ein Betonfundament erforderlich. Das verwendete Material Holz hat sich gleichfalls bewährt, insbesondere sind die einzelnen Teile des Gerüstes aufgrund des relativ geringen Gewichtes einfach handhabbar, nachteilig ist dessen hoher Preis.

Aus dem Systemkatalog 82/83 für Lärmschutzwände und Steinwälle, Otto Elsner Verlagsgesellschaft, Darmstadt, Seite 242 bis 245 ist eine aus Beton bestehende, bepflanzbare Lärmschutzwand bekannt, die in Fundamente eingelassene senkrechte Pfosten aufweist, deren seitlichen Stirnflächen von außen schräg nach unten verlaufende Einkerbungen besitzen. Pflanzrippenträger sind im Bereich ihrer Enden verjüngt ausgebildet und liegen mit diesen Bereichen auf den entsprechenden Einkerbungen benachbarter Pfosten auf. Aufgrund des verwendeten Materials sind die Pfosten und die Pflanzrippenträger nur schwer handhabbar, allein schon wegen der nur losen Verbindung. Zwischen den Pflanzrippenträgern und den Pfosten ist ein relativ aufwendiges Fundament für die Pfosten erforderlich. Die senkrecht übereinander angeordneten Pflanzrippenträger ermöglichen zudem keine natürliche Bewässerung der Pflanzen der Lärmschutzwand.

Aus der FR-A-2 575 201 ist schließlich eine bepflanzbare Lärmschutzwand mit zwei parallel und beabstandet zueinander angeordneten, aus Beton bestehenden Haltekonstruktionen bekannt, die schräg angeordnete, gleichfalls aus Beton bestehende Pflanzrippenbretter aufnehmen. Jede Haltekonstruktion ist durch mehrere aufeinandergesetzte, trapezförmige Plattenteile gebildet, die zwischen sich Ausnehmungen zur Aufnahme des Endbereiches des jeweiligen Pflanzrippenbrettes aufweisen, wobei dieses mit seinem zugeordneten freien Ende über die durchsetzte Haltekonstruktion übersteht. Mehrere derartig gestaltete Wandgebilde können fortlaufend angeordnet werden, wobei die überstehenden Enden der Pflanzrippenbretter eines Wandgebildes Stoß auf Stoß mit den Enden der Pflanzrippenbretter der benachbarten Wandgebilde anordbar sind.

Es ist Aufgabe vorliegender Erfindung, eine Lärmschutzwand der genannten Art zu schaffen, die ohne schweres Hebezeug montierbar ist, aus einem Minimum unterschiedlicher Bauelemente besteht, in sich stabil ist, keine Betonfundamente erfordert und dabei bei Wartungsfreiheit einen hohen Schallabsorptionsgrad gewährleistet.

Gelöst wird die Aufgabe durch eine Lärmschutzwand der eingangs genannten Art, die dadurch gekennzeichnet ist, daß die jeweilige Haltekonstruktion entsprechend der Stellung der Pflanzrippenbretter schräg verlaufende Schlitze aufweist, wobei in jeweils einem Schlitz einer Haltekonstruktion zwei diese mit den beiden benachbarten Haltekonstruktionen verbindende Pflanzrippenbretter gelagert sind, die beabstandet zu ihren jeweiligen Enden mit gegenüber den Endquerschnitten verjüngten Querschnittsbereichen versehen sind und mit ihren Enden die Haltekonstruktionen hintergreifen, wobei ferner die jeweilige Haltekonstruktion als Scheibe ausgebildet ist, sowie Scheiben und Pflanzrippenbretter aus Kunststoff bestehen.

Die Verwendung von Kunststoff ermöglicht eine einfache und kostengünstige Herstellung homogener Bauteile, die vorteilhaft gepreßt oder in Formen gegossen werden. Als Kunststoff kommt beispielsweise Polyethylen in Frage, daneben Kunststoffe auf Recyclingbasis.

Die erfindungsgemäße Scheibe kann als ebene Platte ausgebildet sein oder aus mehreren plattenförmigen übereinandergesetzten Scheibenteilen bestehen, die jeweils mit den Schlitzen zur Aufnahme der Pflanzrippenbretter versehen sind. Ist eine hinreichende Stabilität der Scheibe gewährleistet, kann sie zusätzlich mit einer oder einer Vielzahl von Ausnehmungen versehen sein, im Extremfall verbleibt nur eine Ringfläche, die zumindest in dem der Lärmquelle zugewandten Bereich die Schlitze aufnimmt. Durch die Ausbildung der Haltekonstruktion in Art einer ein- oder mehrstückigen, rahmenartigen Scheibe entfallen die bisher bekannten Querverstrebungen oder sonstigen Stützbauteile.

Ein wesentliches Element der vorliegenden Erfindung liegt in der Steckverbindung der Pflanzrippenbretter mit den entsprechenden Scheiben bzw. Scheibenteilen. Die Pflanzrippenbretter dienen neben der bekannten tragenden Funktion auch der Befestigung der Scheiben bzw. Scheibenteile, ohne daß es besonderer Befestigungsmittel zwischen den Pflanzrippenbrettern und den Scheiben bzw. Scheibenteilen bedarf.

Zur Bildung der erfindungsgemäßen Lärmschutzwand werden Scheiben bzw. Scheibenteile benachbart zueinander angeordnet und die Pflanzrippenbretter in deren Schlitze eingesteckt. Anschließend wird der zwischen den Scheiben bzw. Scheibenteilen befindliche Raum mit Pflanzerde gefüllt, bevor im Fall der Bildung der Lärmschutzwand durch mehrere übereinander angeordnete Scheibenteile die nächsten Scheibenteile aufgesetzt und die Pflanzrippenbretter in diese eingesteckt werden sowie erneut Pflanzerde aufgefüllt wird usw. bis zur Bildung der vollständigen Lärmschutzwand nach dem Aufsetzen der obersten Scheibenteile.

Es entsteht dadurch eine stabile Einheit, wobei das beim Füllen der Lärmschutzwand mit Pflanzerde auf die Pflanzrippenbretter wirkende Gewicht die Stabilität noch verstärkt. Die aus den Pflanzrippenbrettern und den Scheiben gebildete Lärmschutzwand steht von alleine, es wird daher kein Betonfundament benötigt, um die Scheiben zu fixieren, es ist nur dafür zu sorgen, daß die Erde verdichtet ist, damit die Lärmschutzwand nicht einsinkt. Aufgrund der unmittelbaren Auflage der Lärmschutzwand auf der Erde verwächst die geschüttete Erde der Lärmschutzwand mit dem Mutterboden, so daß der Mutterboden mit der geschütteten Erde eine Einheit bildet und die bepflanzte Lärmschutzwand zusätzlich stabilisiert.

Die verbindende Funktion der Pflanzrippenbretter mit den Scheiben erfolgt auf einfachste Art und Weise durch die Ausbildung des gegenüber dem sonstigen Querschnitt des jeweiligen Pflanzrippenbrettes verjüngten Querschnitts, so daß das dickere Ende durch den Schlitz geführt die jeweilige Scheibe hintergreift.

Prinzipiell bezieht sich die vorliegende Erfindung auf eine Lärmschutzwand, bei der zumindest die der Lärmquelle zugewandte Fläche der Lärmschutzwand von deren Krone ausgehend zur Lärmquelle hin geneigt ist. Die Lärmschutzwand kann damit sowohl als in eine Böschung integrierte Stützmauer ausgebildet sein, bei der nur auf der Lärmquelle zugewandten Fläche die Pflanzrippenbretter vorgesehen sind, ferner freistehend, in diesem Fall sind die Pflanzrippenbretter der der Lärmquelle zugewandten und abewandten Fläche zugeordnet, wobei letztere Fläche von der Krone der Lärmschutzwand ausgehend von der Lärmquelle weggeneigt ist. Durch die Neigung der Fläche wird die natürliche Bewässerung aufgefangen, so daß ein Begrünen der Lärmschutzwand ohne künstliche Bewässerung möglich ist. Es liegt durchaus im Rahmen vorliegender Erfindung, die geneigten Flächen konvex oder konkav auszubilden, entscheidend ist, daß die Kronenbreite der Lärmschutzwand kleiner ist als deren Aufstandsbreite. Optimale Bewässerungsergebnisse lassen sich erzielen, wenn die Scheibe die Form eines Trapezes, insbesondere eines gleichschenkligen Trapezes aufweist und die Pflanzrippenbretter in beiden Schenkelbereichen der Scheibe angeordnet sind.

Eine besonders einfache Verbindung von Scheibe und Pflanzrippenbrett ergibt sich, wenn der betreffende Schlitz T-förmig ausgebildet ist, wobei der Balken des Schlitzes einen geringfügig größeren Querschnitt als der des jeweiligen Endes des Pflanzrippenbrettes aufweist und der stumpf auf den Balken stoßende Steg des Schlitzes eine Breite besitzt, die geringfügig größer ist als die Breite des verjüngten Querschnittsbereiches des Pflanzrippenbrettes. Zum Verbinden der Teile wird das Ende des Pflanzrippenbrettes soweit in den Balken des Schlitzes hineingeschoben, bis sich der verjüngte Querschnittsbereich in den Steg des Schlitzes bewegen läßt. Entspricht die Tiefe des Steges der doppelten Stärke des Endes des Pflanzrippenbrettes, kann zusätzlich ein zweites, mit einer anderen benachbarten Scheibe verbundenes Pflanzrippenbrett in den gleichen Schlitz eingeführt werden und sichert das zuvor in den Steg eingeführte Pflanzrippenbrett.Da die jeweils die benachbarten Scheiben verbindenden Pflanzrippenbretter im gleichen Schlitz gelagert sind, werden infolge der fast identischen Angriffspunkte der Pflanzrippenbretter an der Scheibe keine nennenswerten Biegemomente in diese eingeleitet.

Bei der mehrteiligen Ausbildung der Scheibe sind die Scheibenteile zweckmäßig formschlüssig miteinander verbindbar, insbesondere in Art einer Nut-Feder-Verbindung, um so die Steifigkeit der Scheibe als solche zu erhöhen. Zusätzlich kann bei der ein- oder mehrteiligen Scheibe der Scheibenrand in den Schenkelbereichen sich über die Länge der Schenkel und senkrecht zu diesen erstreckende Ansätze aufweisen.

Aus Gewichtsersparnisgründen können die Scheibe bzw. die Scheibenteile zwischen den beiden in den Schenkelbereichen der Scheibe bzw. Scheibenteilen angeordneten Schlitzreihen eine Ausnehmung, insbesondere eine trapezförmige Ausnehmung aufweisen.

Um ein Durchbiegen zu verhindern, sollte jedes Pflanzrippenbrett zwischen den an beiden Enden befindlichen verjüngten Bereichen eine sich senkrecht zur großen Brettfläche erstrekkende Verstärkung aufweisen, wobei der Querschnitt der Verstärkungsrippe entsprechend der Biegemomentenlinie des Pflanzrippenbrettes zur Bretmitte zunimmt. Die Verstärkungsrippe ist vorteilhaft auf der Oberseite des Pflanzrippenbrettes im Bereich deren den Innenraum der Lärmschutzwand benachbarten Längskante angeordnet. Durch ihre Anordnung in der Druckzone des Pflanzrippenbrettes wird einerseits die geschüttete Erde zurückgehalten, andererseits kann bei optimaler Stabilität des Pflanzrippenbrettes dieses an seiner Unterseite eben ausgebildet sein, die projezierte Fläche des jeweiligen Pflanzrippenbrettes ist damit minimal und es treffen die Schallwellen im wesentlichen auf das hoch absorbierende Medium Erde/Pflanzen auf.

Zum Verhindern des Durchbiegens können ferner Stützelemente vorgesehen sein, die jeweils das obere Pflanzrippenbrett, insbesondere im Bereich dessen Mitte untergreifen und sich auf dem darunter befindlichen Pflanzrippenbrett bzw. Boden abstützen. Die Stützelemente können fest mit der Unterseite der Pflanzrippenbretter verbunden und in die Oberseite des jeweils darunter befindlichen Pflanzrippenbrettes einsteckbar sein. Sie können ferner einen brettförmigen Träger mit Schlitzen, somit eine Art Zahnstange bilden, der sich am Boden abstützt und mit seinen Schlitzen die Pflanzrippenbretter aufnimmt.

Versuche haben ergeben, daß sich hervorragende Absorptionseigenschaften der Lärmschutzwand ergeben, wenn alle Pflanzrippenbretter identische Abmessungen aufweisen und die im jeweiligen Schenkelbereich befindliche Reihe von Pflanzrippenbrettern unter einem Querneigungswinkel von 8 bis 12°, insbesondere 10° und die einzelnen Pflanzrippenbretter unter einem Querneigungswinkel von 40 bis 50°, insbesondere 45° zur Horizontalen geneigt angeordnet sind und einen solchen freien Abstand zueinander aufweisen, daß die untere und die obere Kante zweier benachbarter Pflanzrippenbretter etwa auf der Schüttkegellinie der Erdfüllung liegen. Eine derartige Ausgestaltung mit hoher Feingliedrigkeit und verschiedenen schiefen Ebenen gewährleistet, daß die Schallwellen nicht sofort zurückgeworfen werden, sondern erst nach Mehrfachreflexionen wieder austreten.

Um die insbesondere bei Wind in die Lärmschutzwand eingeleiteten Querkräfte auffangen zu können, ist vorgesehen, daß zwischen jeweils benachbarten Scheiben bzw. Scheibenteilen ein formschlüssig mit diesen verbindbarer Diagonalholm angeordnet ist. Das jeweilige Ende des Diagonalholmes ist entsprechend dem Pflanzrippenbrett in die Scheibe bzw. das Scheibenteil einsteck- und verbindbar, ohne daß es zusätzlicher Befestigungsmittel bedarf.

Um insbesondere während der Pflanzzeit das Anwachsen der Pflanzen zu unterstützen ist vorgesehen, daß jede Scheibe bzw. das oberste Scheibenteil im Bereich der Krone der Lärmschutzwand benachbart jedes Schenkelbereiches eine in Längsrichtung der Lärmschutzwand angeordnete Durchgangsbohrung aufweist und durch die Durchgangsbohrungen der benachbarten Scheiben bzw. benachbarten oberen Scheibenteilen ein wasserführender Tropferschlauch geführt ist. Beim anfänglichen Bewässern tritt ein Teil des Wassers unmittelbar im Bereich der Krone der Lärmschutzwand in die Erde ein, das restliche Wasser bahnt sich langsam seinen Weg nach unten entlang der Pflanzrippenbretter durch Überklettern der Bretter und dringt mit fortschreitender Bewässerungsdauer bis ins Innere der Lärmschutzwand ein.

Weitere Merkmale der Erfindung sind in der Beschreibung der Figuren und in den Unteransprüchen dargestellt, wobei bemerkt wird, daß alle Einzelmerkmale und alle Kombinationen von Einzelmerkmalen erfindungswesentlich sind.

In den Figuren ist die Erfindung an zwei Ausführungsformen beispielsweise dargestellt, ohne auf diese Ausführungsformen beschränkt zu sein. Es zeigt:
- Figur 1: eine räumliche Ansicht einer ersten Ausführungsform der erfindungsgemäßen Lärmschutzwand ohne Erdschüttung,
- Figur 2: eine Aufsicht auf ein bei der Ausführungsform nach Figur 1 verwendetes Pflanzrippenbrett,
- Figur 3: eine Seitenansicht dieses Pflanzrippenbrettes,
- Figur 4: einen Mittelquerschnitt durch dieses Pflanzrippenbrett,
- Figur 5: eine Detailansicht des Bereiches A der in Figur 1 gezeigten Lärmschutzwand,
- Figuren 6 bis 8: Detailansichten zur Verdeutlichung der Schallreflexion bei unterschiedlichen Schallauftreffwinkeln,
- Figur 9: eine räumliche Ansicht einer zweiten Ausführungsform der erfindungsgemäßen Lärmschutzwand ohne Erdschüttung,
- Figur 10: eine Seitenansicht zweier ineinander steckbarer Scheibenteile zur Verdeutlichung der Bildung einer Scheibe,
- Figur 11: eine Aufsicht auf ein mehrteiliges Stützelement für die bei der zweiten Ausführungsform verwendeten Pflanzrippenbretter,
- Figuren 12 bis 14: eine Aufsicht, eine Seitenansicht und einen Mittelquerschnitt durch ein modifiziertes Pflanzrippenbrett.

Die in der Figur 1 gezeigte Lärmschutzwand besteht im wesentlichen aus einstückigen Scheiben 1 und jeweils benachbarte Scheiben 1 verbindenden Pflanzrippenbrettern 2. Jede Scheibe 1 weist die Form eines gleichschenkligen Trapezes auf, symmetrisch zur Mittelachse 3 ist eine trapezförmige Öffnung 4 vorgesehen. Zur Erhöhung der Biegesteifigkeit erstrecken sich über die Länge der seitlichen Scheibenränder senkrecht zu diesen Ansätze 5. Die zwischen den Ansätzen 5 und der Ausnehmung 4 verbleibenden beiden Schenkelbereiche 6 und 7 der Scheibe 1 weisen jeweils aus sechs Schlitzen 8 bestehende Schlitzreihen auf. Wie insbesondere der Darstellung der Figur 5 zu entnehmen ist, verlaufen die Schlitzreihen parallel zu den Ansätzen 5 unter einem Winkel α von 10° zur Senkrechten. Jeder Schlitz 8 ist T-förmig ausgebildet, wobei der Balken 9 des betreffenden Schlitzes 8 einen geringfügig größeren Querschnitt als der des jeweiligen Endes 10 des Pflanzrippenbrettes 2 aufweist und der stumpf auf die Mitte des Balkens 9 stoßende Steg 11 des Schlitzes 8 eine Breite besitzt, die geringfügig größer ist als die Breite des verjüngten Querschnittsbereiches 12 des Pflanzrippenbrettes 2. Die Tiefe des Steges 11 entspricht etwa der doppelten Stärke des Endes 10 des Pflanzrippenbrettes 2. Der Balken 9 des Schlitzes 8 ist mit seinem dem Ansatz 5 zugewandten Ende nach oben geneigt, der Neigungswinkel βʹ beträgt 45° zur Horizontalen.

Alle Pflanzrippenbretter 2 sind identisch ausgebildet, wie insbesondere der Darstellung der Figuren 2 bis 4 zu entnehmen ist, weisen sie einen rechteckigen Querschnitt auf, beabstandet von den beiden Enden 10 jedes Pflanzrippenbrettes 2 befinden sich die verjüngten, gleichfalls einen rechteckigen Querschnitt aufweisenden Bereiche 12. Beabstandet von den Bereichen 12 ist zwischen diesen auf der Oberseite benachbart zur Längskante 15 eine Verstärkungsrippe 16 angeordnet, die sich senkrecht zur Oberseite 14 erstreckt. Der Querschnitt der Verstärkungsrippe 16 nimmt entsprechend der Biegemomentenlinie des Pflanzrippenbrettes 2 zur Brettmitte hin zu.

Zum Errichten der Lärmschutzwand werden zunächst zwei Scheiben 1 in einem solchen Abstand voneinander aufgestellt, der etwa der Länge eines Pflanzrippenbrettes 2 entspricht. Es wird dann ein erstes Pflanzrippenbrett 2 mit einem Ende 10 beispielsweise durch den Balken 9 des obersten Schlitzes 8 des Schenkelbereiches 6 gesteckt und bei Deckung des verjüngten Bereiches 12 mit dem Steg 11 des Schlitzes 8 das Pflanzrippenbrett 2 in den Steg 11 hineinbewegt, wo es in Anlage mit dem Grund 17 des Steges 11 gelangt. In dieser Stellung ist das Pflanzrippenbrett 2 entsprechend der Orientierung des Balkens 9 unter einem Winkel β von 45° zur Horizontalen geneigt, es durchsetzt die untere Hälfte des Steges 11. In der geschilderten Art und Weise wird das andere Ende 10 dieses Pflanzrippenbrettes 2 mit dem entsprechenden anderen Schlitz 8 der anderen Scheibe 1 verbunden, es werden anschließend die weiteren Pflanzrippenbretter 2 in die korrespondierenden Schlitze 8 eingesetzt. Wie bei der mittleren Scheibe 1a der Lärmschutzwand dargestellt, ermöglicht es die Tiefe des Steges 11, die der doppelten Stärke des Endes 10 des Pflanzrippenbrettes 2 entspricht, daß von beiden Seiten der Scheibe 1a Pflanzrippenbretter 2 in den gleichen Schlitz 8 eingesteckt werden können, das obere Brett sichert dabei das untere Brett.

Durch die Ausbildung und Anordnung der Scheiben 1 und Pflanzrippenbretter 2 entsteht ein in sich stabiles Gebilde, es bedarf keiner zusätzlichen, die Scheiben 1 haltenden Fundamente, die Scheiben 1 stützen sich vielmehr unmittelbar auf dem verfestigten Boden oder gegebenenfalls einem unterhalb des Aufstandsbereiches der Scheiben 1 angeordneten ein Einsinken der Scheiben in die Erde verhindernden Stampfbetonfundament ab. Um ein Kippen der Lärmschutzwand in Längsrichtung bei großen Windlasten zu vermeiden, sind in größeren Abständen Windverbände angeordnet. Sie bestehen aus quadratischen Diagonalholmen 18 mit an deren Enden befindlichen Nasen 19, die oben in der einen Scheibe und unten in der benachbarten Scheibe eingebrachte L-förmige Löcher 20 besitzen. Der jeweilige Windverband wird montiert, indem die nach unten gerichteten Nasen 19 zunächst in den senkrechten Schenkel 21 der entsprechenden Löcher 20 eingeführt werden, und anschließend der Holm 18 unter einer Drehbewegung von 90° in den waagerechten Schenkel 22 gezogen wird, bis er seitlich an der Scheibe 1 anliegt und die Nase 19 die Scheibe 1 hintergreift.

Die Scheiben 1 und die mit Verstärkungsrippen versehenen Pflanzrippenbretter 2 sind jeweils einstückig ausgebildet, sie bestehen aus Kunststoff, beispielsweise Polyethylen oder Recycling-Material, die Teile sind gepreßt oder in Formen gegossen und weisen ein homogenes Gefüge auf.

Insbesondere die Figuren 1 und 5 bis 8 verdeutlichen die bei der erfindungsgemäßen Lärmschutzwand durch die Lage der Pflanzrippenbretter in den Scheiben und zueinander sowie die Gestaltung der Pflanzrippenbretter erzielbaren Vorteile. So weisen die einzelnen Pflanzrippenbretter einen solchen freien Abstand zueinander auf, daß die untere Kante 24 und die obere Kante 25 zweier benachbarter Pflanzrippenbretter 2 etwa auf der Schnittkegellinie 26 der Erdfüllung liegen, die unter einem Winkel γ von etwa 45° zur Horizontalen verläuft. Die Pflanzerde kann damit offen in der Lärmschutzwand gehalten werden, wobei die im Bereich der unteren Kanten 24 der Pflanzrippenbretter 2 angeordneten Verstärkungsrippen 16 dienen nicht nur der Erhöhung des Widerstandsmomentes der Verstärkungsrippe sondern halten gleichfalls die Pflanzerde zurück. Durch die Vielzahl der Pflanzrippenbretter und deren Stellung zur Schallquelle wird eine Oberflächenstruktur mit hoher Feingliedrigkeit und verschiedenen schiefen Ebenen erreicht, wobei große, der Schallquelle zugewandte Flächen aus dem hoch absorbierendem Medium Erde/Pflanzen bestehen.

Die Figuren 6 bis 8 verdeutlichen, daß aufgrund der genannten Feingliedrigkeit und der verschiedenen schiefen Ebenen die Schallwellen nicht sofort zurückgeworfen werden, sondern erst nach Mehrfachreflexionen unter Einschluß des Mediums Erde/Pflanzen austreten. Figur 6 zeigt dabei den Schalleintritt im oberen Drittel, mit S ist der Schalleintritt bezeichnet, mit r der Schallaustritt bzw. die Reflexion, die Figur 7 zeigt den Schalleintritt im unteren Drittel und die Figur 8 den mittigen Schalleintritt. Die Mehrfachreflexionen führen dazu, daß mit der erfindungsgemäßen Lärmschutzwand ein unerwartet hoher Schallabsorptionsgrad von etwa 18 db(A) nach ZTV-LSW 81 erreicht werden kann, so daß die Lärmschutzwand als hoch absorbierend einzustufen ist.

Die Anordnung der Reihen von Pflanzenrippenbrettern unter dem Winkel α von 10° zur Vertikalen ermöglicht es, die Lärmschutzwand sehr steil zu stellen, so daß sie nur etwa 1/6 des Platzes üblicher Konstruktionen bedarf. Trotz der steilen Anordnung ist die geneigte Stellung der Pflanzrippenbretter unter dem Winkel β von 45° das Auffangen der natürlichen Bewässerung möglich, so daß ein Begrünen ohne künstliche Bewässerung möglich wird. Um den Pflanzen das Anwachsen im ersten Jahr zu erleichtern, ist eine Bewässerungsvorrichtung in Art wasserführender Tropferschläuche 27 vorgesehen, jeweils ein Tropferschlauch 27 ist im Bereich der Krone 28 der Lärmschutzwand benachbart jedes Schenkelbereiches 6 bzw. 7 in Längsrichtung der Lärmschutzwand angeordnet und durchsetzt entsprechende in Längsrichtung der Lärmschutzwand in die Scheiben 1 eingebrachte Durchgangsbohrungen 29. Mittels der wasserführenden Tropferschläuche 27 erfolgt eine langsame Berieselung der Pflanzerde unter optimaler Ausnutzung der Wasserkapazität. In der ersten Bewässerungsphase bahnt sich das Wasser langsam seinen Weg nach unten, entlang der Pflanzrippenbretter 2 durch Überklettern der Bretter, wie in der Figur 5 schematisch durch die Pfeile B verdeutlicht und dringt in die lose Erde der Pflanznieschen ein. Bei fortschreitender Bewässerung gelangt das Wasser in die stärker verdichteten Erd-Außenzonen und dringt schließlich in den stark verdichteten Erdkern ein, bis die Wand komplett durchfeuchtet ist. Bei trockener Witterung erfolgt die Wasserabgabe in umgekehrter Reihenfolge, der Kern gibt das Wasser langsam an die Oberfläche ab. Die Berieselung durch die wasserführenden Tropferschläuche bietet als zusätzlichen Effekt die Möglichkeit des Verdichtens der eingefüllten Erde mittels Einschlämmen. Es wird hierdurch ein mehrmaliges Nachfüllen der Erde bis zu erwartenden Setzungen im ersten Jahr vermieden. Ausschwemmungen sind infolge des langsamen Eintrittes des Wassers in die Pflanzerde nicht zu verzeichnen.

In den Figuren 9 bis 14 ist eine zweite Ausführungsform der erfindungsgemäßen Lärmschutzwand dargestellt. Mit der ersten Ausführungsform übereinstimmende Teile wurden der Einfachheit halber mit gleichen Bezugsziffern bezeichnet.

Die zweite Ausführungsform unterscheidet sich, wie aus den Figuren 9 und 10 ersichtlich ist, durch die waagerechte Unterteilung der die Form eines gleichschenkligen Trapezes aufweisenden Scheibe 1 in die gleichfalls die Form eines gleichschenkligen Trapezes aufweisenden Scheibenteile 1b, 1c, 1d und 1e. Die Scheibenteile sind an ihren Unterseiten jeweils mit einer Nut 30 versehen, in die eine am darunter befindlichen Scheibenteil an dessen Oberseite angeordnete Feder 31 eingreift. Beispielhaft ist dies für die Scheibenteile 1b und 1c in der Figur 10 dargestellt, die Abmessung der Feder 31 des Scheibenteils 1b entspricht der Abmessung der Nut 30 des darüber befindlichen Scheibenteiles 1c, so daß beim Ineinanderstecken der Scheibenteile 1b und 1c eine feste formschlüssige Verbindung der beiden Scheibenteile gewährleistet ist. Die Höhe der Scheibenteile 1b und 1c sowie die der Scheibenteile 1d und 1e ist identisch, erste weisen eine doppelt so große Höhe auf wie letztere. Zur Bildung der Lärmschutzwand werden zunächst zwei Scheibenteile 1b benachbart zueinander aufgestellt und mittels der Pflanzrippenbretter 2 verbunden. Anschließend wird in den zwischen den Scheibenteilen 1b gebildeten Raum Pflanzerde gefüllt bevor dann auf die Scheibenteile 1b die nächsten Scheibenteile 1c aufgesetzt und in diese die entsprechenden Pflanzrippenbretter 2 eingesetzt werden. Es erfolgt dann in der beschriebenen Art und Weise das Befüllen des zwischen den Scheibenteilen 1c gebildeten Raumes mit Pflanzerde, nachfolgend werden wie beschrieben die weiteren Seitenteile 1d und anschließend 1e aufgesetzt.Durch die Unterteilung der Scheibe 1 in mehrere Scheibenteile 1b bis 1e sind zur Bildung der Lärmschutzwand nur wenige, für ein Baukastensystem vertretbare Abmessungen aufweisende Teile erforderlich. Die die geringen Höhenabmessungen besitzenden Scheibenteile dienen dabei dem exakten Höhenangleich der Lärmschutzwand an eine vorbestimmte Höhe. Die einzelnen Scheibenteile können auf unterschiedliche Art und Weise miteinander verbunden werden. Es ist keine Nut-Feder-Verbindung zwingend erforderlich, die Verbindung kann beispielsweise auch durch Klemmelemente erfolgen, die benachbarte Scheibenteile übergreifen.

Wie der Darstellung der Figur 9 zu entnehmen ist, sind die Pflanzrippenbretter 2 eben ausgebildet, sie entsprechen damit den in den Figuren 2 bis 4 gezeigten, es fehlen jedoch die die Durchbiegung vermindernden Verstärkungsrippen 16. Um ein Durchbiegen zu verhindern ist ein brettförmiger Träger 32 mit Schlitzen 33 vorgesehen, der Träger stützt sich am Boden ab und nimmt mit seinen Schlitzen 33 in der Schlitzstärke angepaßten Pflanzrippenbretter 2 auf. Der Träger 32 kann einstückig ausgebildet sein, wie in der Figur 9 gezeigt oder mehrteilig, wie in der Figur 11 verdeutlicht, wo eine entsprechend der Anzahl der Pflanzrippenbretter 2 vorhandene Anzahl von Stützelementen 34 und 34a die Pflanzrippenbretter in den Schlitzen 33 aufnehmen. Zur Verbindung der Stützelemente miteinander weisen die Stützelemente 33 und 34a entsprechend der Ausbildung Scheibenteile 1b bis 1e oben Federn 35 auf, die in die Unterseite der darüber befindlichen Schlitzelemente eingebrachte Nuten 36 eingesteckt werden können. Das Stützelement 34 ist an seiner Unterseite glatt ausgebildet und dient der Abstützung auf dem Boden, das oberste Stützelement 34 ist oben ebenfalls glatt ausgebildet.

Das in den Figuren 12 bis 14 dargestellte modifizierte Pflanzrippenbrett 2 weist an seiner Unterseite ein parallelogrammförmig ausgebildetes Stütztelement 37 auf, dessen Länge derart bemessen ist, daß sich bei eingesetztem Pflanzrippenbrett 2 mit seiner Unterseite 38 auf dem darunter befindlichen Pflanzrippenbrett 2 abstützt. In die Unterseite 38 ist eine Nut 39 eingelassen, die Oberseite des Pflanzrippenbrettes 2 weist eine entsprechend ausgebildete Feder 40 auf, auf die das darüberliegende Pflanzrippenbrett mit dessen Nut 39 aufgesteckt werden kann. Bei Verwendung der modifizierten Pflanzrippenbretter kann damit der brettförmige Träger 32 entfallen, da sich die Pflanzrippenbretter untereinander über die Stützelemente 37 unmittelbar abstützen. Die bevorzugte Ausführungsform der Abstützung der Pflanzrippenbretter 2 ist in dem brettförmigen Träger 32 zu sehen, der entsprechend der Anordnung der Vorderkante 41 der trapezförmigen Scheibe 1 geneigt ist und damit im Zusammenhang mit der schrägen Anordnung der Pflanzrippenbretter 2 an einem unbeabsichtigten Verschieben gehindert ist.

## Patentansprüche

1. Bepflanzbare Lärmschutzwand, insbesondere zur Abschirmung von Autostraßen, Schienenwegen und industriellen Lärmquellen, bei der zumindest die der Lärmquelle zugewandte Fläche der Lärmschutzwand von deren Krone ausgehend zur Lärmquelle hin geneigt ist, mit parallel und beabstandet zueinander angeordneten, quer zur Längsrichtung der Lärmschutzwand ausgerichteten Haltekonstruktionen, wobei zwischen jeweils benachbarten Haltekonstruktionen Pflanzrippenbretter schräg angeordnet und mit ihren Enden zumindest in den der Lärmquelle zugewandten Bereichen der Haltekonstruktionen in diese einsteckbar sind, **dadurch gekennzeichnet,** daß die jeweilige Haltekonstruktion (1) entsprechend der Stellung der Pflanzrippenbretter (2) schräg verlaufende Schlitze (8) aufweist, wobei in jeweils einem Schlitz (8) einer Haltekonstruktion (1) zwei diese mit den beiden benachbarten Haltekonstruktionen (1) verbindende Pflanzrippenbretter (2) gelagert sind, die beabstandet zu ihren jeweiligen Enden (10) mit gegenüber den Endquerschnitten verjüngten Querschnittsbereichen (12) versehen sind und mit ihren Enden (10) die Haltekonstruktionen (1) hintergreifen, wobei ferner die jeweilige Haltekonstruktion als Scheibe (1) ausgebildet ist, sowie Scheiben (1) und Pflanzrippenbretter (2) aus Kunststoff bestehen.

2. Lärmschutzwand nach Anspruch 1, **dadurch gekennzeichnet,** daß der jeweilige Schlitz (8) T-förmig ausgebildet ist, wobei der Balken (9) des Schlitzes (8) einen geringfügig größeren Querschnitt als der des jeweiligen Endes (10) des Pflanzrippenbrettes (2) aufweist und der stumpf auf den Balken (9) stoßende Steg (11) des Schlitzes (8) eine Breite besitzt, die geringfügig größer ist als die Breite des verjüngten Querschnittsbereiches (12) des Pflanzrippenbrettes (2) und die Tiefe des Steges (11) der doppelten Stärke des Endes (10) des Pflanzrippenbrettes (2) entspricht.

3. Lärmschutzwand nach Anspruch 1 oder 2 dadurch gekennzeichnet, daß die Scheibe (1) die Form eines Trapezes, insbesondere eines gleichschenkligen Trapezes aufweist und die Pflanzrippenbretter (2) in beiden Schenkelbereichen (6, 7) der Scheibe (1) angeordnet sind.

4. Lärmschutzwand nach eine der Ansprüche 1 bis 3, dadurch gekennzeichnet, daß die Scheibe (1) einstückig, rahmenartig ausgebildet ist.

5. Lärmschutzwand nach eine der Ansprüche 1 bis 3, dadurch gekennzeichnet, daß die Scheibe (1) aus mehreren übereinander gesetzten Scheibenteilen (1b - 1e) gebildet ist.

6. Lärmschutzwand nach Anspruch 5, dadurch gekennzeichnet, daß die Scheibenteile(1b - 1e) rahmenartig ausgebildet sind.

7. Lärmschutzwand nach Anspruch 5 oder 6, dadurch gekennzeichnet, daß jedes Scheibenteil (1b - 1e) die Form eines Trapezes, insbesondere die Form eines gleichschenkligen Trapezes aufweist.

8. Lärmschutzwand nach einem der Ansprüche 5 bis 7, dadurch gekennzeichnet, daß die einzelnen Scheibenteile (1b - 1e) formschlüsig miteinander verbindbar sind, insbesondere in Art einer Nut-Feder-Verbindung (30, 31).

9. Lärmschutzwand nach einem der Ansprüche 3 bis 8, dadurch gekennzeichnet, daß die Scheibe (1) bzw. die Scheibenteile zwischen den beiden in den Schenkelbereichen (6, 7) der Scheibe (1) bzw. der Scheibenteile angeordneten Schlitzreihen eine Ausnehmung, insbesondere eine trapezförmige Ausnehmung (4) aufweisen.

10. Lärmschutzwand nach einem der Ansprüche 3 bis 9, dadurch gekennzeichnet, daß der Scheibenrand in den Schenkelbereichen (6, 7) sich über die Länge der Schenkel und senkrecht zu diesen erstreckende Ansätze (5) aufweist.

11. Lärmschutzwand nach einem der Ansprüche 1 bis 10, dadurch gekennzeichnet, daß jedes Pflanzrippenbrett (2) zwischen den an beiden Enden (10) befindlichen verjüngten Bereichen (12) eine sich senkrecht zur großen Brettfläche (14) erstreckende Verstärkungsrippe (16) aufweist.

12. Lärmschutzwand nach Anspruch 11, dadurch gekennzeichnet, daß der Querschnitt der Verstärkungsrippe (16) entsprechend der Biegemomentenlinie des Pflanzrippenbrettes (2) zur Brettmitte zunimmt.

13. Lärmschutzwand nach Anspruch 11 oder 12, dadurch gekennzeichnet, daß die Verstärkungsrippe (16) auf der Oberseite (14) des Pflanzrippenbrettes (2) im Bereich der dem Innenraum der Lärmschutzwand benachbarten Längskante (15) angeordnet ist.

14. Lärmschutzwand nach einem der Ansprüche 1 bis 10, dadurch gekennzeichnet, daß Stützelemente (34, 34a, 37) vorgesehen sind, die jeweilig das obere Pflanzrippenbrett (2) insbesondere im Bereich dessen Mitte untergreifen und sich auf dem darunter befindlichen Pflanzrippenbrett bzw. dem Boden abstützen.

15. Lärmschutzwand nach Anspruch 14, dadurch gekennzeichnet, daß die Stützelemente (37) fest mit der Unterseite der Pflanzrippenbretter (2) verbunden und in die Oberseite (40) des jeweils darunter befindlichen Pflanzrippenbrettes (2) einsteckbar sind.

16. Lärmschutzwand nach Anspruch 14 oder 15, dadurch gekennzeichnet, daß die Stützelemente (34, 34a) einen brettförmigen Träger (32) mit Schlitzen (33) bilden, der sich am Boden abstützt und mit seinen Schlitzen (33) die Pflanzrippenbretter (2) aufnimmt.

17. Lärmschutzwand nach einem der Ansprüche 1 bis 16, dadurch gekennzeichnet, daß alle Pflanzrippenbretter (2) identische Abmessungen aufweisen und die im jeweiligen Schenkelbereich (6, 7) befindliche Reihe von Pflanzrippenbrettern (2) unter einem Querneigungswinkel von 8 bis 12°, insbesondere 10° zur Vertikalen und die einzelnen Pflanzrippenbretter (2) unter einem Querneigungswinkel von 40 bis 50°, insbesondere 45° zur Horizontalen geneigt angeordnet sind und einen solchen freien Abstand zueinander aufweisen, daß die untere (24) und die obere Kante (25) zweier benachbarter Pflanzrippenbretter (2) etwa auf der Schüttkegellinie (26) der Erdfüllung liegen.

18. Lärmschutzwand nach einem der Ansprüche 1 bis 17, dadurch gekennzeichnet, daß zwischen benachbarten Scheiben (1) bzw. Scheibenteilen (1b - 1e) ein formschlüssig mit diesen verbindbarer Diagonalholm (18) angeordnet ist.

19. Lärmschutzwand nach einem der Ansprüche 1 bis 18, dadurch gekennzeichnet, daß jede Scheibe (1) bzw. das oberste Scheibenteil (1e) im Bereich der Krone (28) der Lärmschutzwand benachbart jedes Schenkelbereiches (6, 7) eine in Längsrichtung der Lärmschutzwand angeordnete Durchgangsbohrung (29) aufweist und durch die Durchgangsbohrungen (29) der benachbarten Scheiben (1) bzw. benachbarten oberen Scheibenteile (1e) ein wasserführender Tropferschlauch (27) geführt ist.

## Claims

1. Plantable noise barrier wall, particularly for screening motorways, railway tracks and industrial sources of noise, in which at least the surface of the noise barrier wall facing the noise source is inclined from its crown towards the noise source and which is provided with holding structures which are disposed parallel to one another and spaced apart and which are aligned transversely to the longitudinal direction of the noise barrier wall, while ribbed plant boards are disposed obliquely between respectively neighbouring holding structures and by their ends can be inserted in the holding structures at least in the regions of the holding structures which face the noise source, characterised in that each holding structure (1) has slots (8) extending obliquely in accordance with the position of the ribbed plant boards (2), while in one slot (8) in each case of a holding structure (1) two ribbed plant boards (2) connecting said holding structure to the two neighbouring holding structures (1) are mounted and are provided, spaced apart from their respective ends (10), with cross-sectional regions (12) which are narrowed in relation to the end cross-sections, said boards engaging by their ends (10) behind the holding structures (1), while in addition each holding structure is constructed in the form of a panel (1) and the panels (1) and the ribbed plant boards (2) are made of plastic.

2. Noise barrier wall according to Claim 1, characterised in that the respective slot (8) is T-shaped, the bar (9) of the slot (8) has a slightly larger cross-section than that of the respective end (10) of the ribbed plant board (2) and the web (11) of the slot (8) which makes a butt joint with the bar (9) has a width which is slightly greater than the width of the narrowed cross-sectional region (12) of the ribbed plant board (2), while the depth of the web (11) corresponds to twice the thickness of the end (10) of the ribbed plant board (2).

3. Noise barrier wall according to Claim 1 or 2, characterised in that the panel (1) has the shape of a trapezium, particularly an isosceles trapezium, and the ribbed plant boards (2) are disposed in both lateral side regions (6, 7) of the panel (1).

4. Noise barrier wall according to one of Claims 1 to 3, characterised in that the panel (1) is of a one-piece framelike construction.

5. Noise barrier wall according to one of Claims 1 to 3, characterised in that the panel (1) is formed from a plurality of superimposed panel parts (1b - 1e).

6. Noise barrier wall according to Claim 5, characterised in that the panel parts (1b -1e) are of framelike construction.

7. Noise barrier wall according to Claim 5 or 6, characterised in that each panel part (1b - 1e) has the shape of a trapezium, particularly the shape of an isosceles trapezium.

8. Noise barrier wall according to one of Claims 5 to 7, characterised in that the individual panel parts (1b - 1e) can be positively connected together, particularly after the style of a tongue-and-groove connection (30, 31).

9. Noise barrier wall according to one of Claims 3 to 8, characterised in that the panel (1) or the panel parts have, between the two rows of slots disposed in the lateral side regions (6, 7) of the panel (1) or of the panel parts, a cutout, particularly a trapeziform cutout (4).

10. Noise barrier wall according to one of Claims 3 to 9, characterised in that in the lateral side regions (6, 7) the edge of the panel has attachments (5) extending over the length of the lateral sides and at right angles to the latter.

11. Noise barrier wall according to one of Claims 1 to 10, characterised in that each ribbed plant board (2) has, between the narrowed regions (12) situated at the two ends (10), a reinforcement rib (16) extending at right angles to the large board surface (14).

12. Noise barrier wall according to Claim 11, characterised in that the cross-section of the reinforcement rib (16) increases towards the middle of the board in accordance with the bending moment line of the ribbed plant board (2).

13. Noise barrier wall according to Claim 11 or 12, characterised in that the reinforcement rib (16) is disposed on the upper face (14) of the ribbed plant board (2) in the region of the longitudinal edge (15) adjoining the interior space of the noise barrier wall.

14. Noise barrier wall according to one of Claims 1 to 10, characterised in that supporting members (34, 34a, 37) are provided, which in each case engage under the top ribbed plant board (2), particularly in the region of the middle of the latter, and are supported on the ribbed plant board situated therebeneath or on the ground.

15. Noise barrier wall according to Claim 14, characterised in that the supporting members (37) are fastened fixedly to the underside of the ribbed plant boards (2) and can be inserted in the upper face (40) of the respective ribbed plant board (2) situated therebeneath.

16. Noise barrier wall according to Claim 14 or 15, characterised in that the supporting elements (34, 34a) form a board-like carrier (32) having slots (33), which is supported on the ground and in its slots (33) receives the ribbed plant boards (2).

17. Noise barrier wall according to one of Claims 1 to 16, characterised in that all the ribbed plant boards (2) have identical measurements and the row of ribbed plant boards (2) which is situated in the respective lateral side region (6, 7) is disposed at a transverse inclination angle of 8 to 12°, particularly 10°, to the vertical and the individual ribbed plant boards (2) are disposed at a transverse inclination angle of 40 to 50°, particularly 45°, to the horizontal and are situated at a clear distance from one another such that the bottom edge (24) and the top edge (25) of two neighbouring ribbed plant boards (2) lie approximately on the talus cone line (26) of the earth filling.

18. Noise barrier wall according to one of Claims 1 to 17, characterised in that between neighbouring panels (1) or panel parts (1b - 1e) a diagonal strut (18) is disposed which can be positively connected to said panels or panel parts.

19. Noise barrier wall according to one of Claims 1 to 18, characterised in that each panel (1) or the upper most panel part (1e) has, in the region of the crown (28) of the noise barrier wall adjoining each lateral side region (6, 7), a through hole (29) disposed in the longitudinal direction of the noise barrier wall and that a drip hose (27) carrying water is passed through the through holes (29) of neighbouring panels (1) or neighbouring upper panel parts (1e).

## Revendications

1. Mur de protection contre le bruit pouvant recevoir des plantations, en particulier pour protéger contre le bruit des autoroutes, des voies de chemin de fer et des sources de bruit industrielles, dans lequel au moins la surface, tournée vers la source de bruit du mur de protection contre le bruit est inclinée en partant de son couronnement vers la source de bruit, avec des constructions de maintien disposées parallèlement les uns aux autres et à une certaine distance les unes des autres dirigées en travers du sens longitudinal du mur de protection contre le bruit, des tablettes nervurées pour plantations étant disposées obliquement entre chaque paire de constructions de maintien voisines et pouvant être enfilées par leurs extrémités au moins dans les zones des constructions de maintien tournées vers la source de bruit, mur de protection contre le bruit caractérisé en ce que chaque construction de maintien (1) présente des fentes (8) s'étendant obliquement en fonction de la position des tablettes nervurées pour plantations (2), tandis que dans chaque fente (8) d'une construction de maintien (1) sont montées des tablettes nervurées pour plantations (2) de liaison, qui sont pourvues à une certaine distance de chacune de leurs extrémités (10) de sections transversales (12) allant en se rétrécissant par rapport aux sections transversales terminales et viennent en prise par leurs extrémités (10) avec les constructions de maintien (1), tandis qu'en outre chaque construction de maintien est formée comme une plaque (1) aussi bien les plaques (1) que les tablettes nervurées pour plantations (2) étant en matière plastique.

2. Mur de protection contre le bruit selon la revendication 1, caractérisé en ce que chaque fente (8) est en forme de T, la barre (9) de la fente (8) présentant une section transversale à peine plus grande que celle de chaque extrémité (10) de la tablette nervurée pour plantations (2) et l'âme (11) de la fente (8) adossée à la barre (9), de façon tronquée, possède une longueur, qui est à peine plus grande que la largeur de la section transversale rétrécie (12) de la tablette nervurée pour plantation (2) et la profondeur de l'âme (11) correspond au double de l'épaisseur de l'extrémité (10) de la tablette nervurée pour plantations (2).

3. Mur de protection contre le bruit selon la revendication 1 ou 2, caractérisé en ce que la plaque (1) présente la forme d'un trapèze, en particulier d'un trapèze isocèle et les tablettes nervurées pour plantations (2) sont disposées dans les deux zones de jambages (6, 7) de la plaque (1).

4. Mur de protection contre le bruit selon les revendications 1 à 3, caractérisé en ce que la plaque (1) est formée d'une seule pièce, à la manière d'un cadre.

5. Mur de protection contre le bruit selon les revendications 1 à 3, caractérisé en ce que la plaque (1) est formée de plusieurs éléments de plaque (1b-1e) superposés.

6. Mur de protection contre le bruit, selon la revendication 5, caractérisé en ce que les éléments de plaque (1b-1e) sont constitués en forme de cadre.

7. Mur de protection contre le bruit selon la revendication 5 ou 6, caractérisé en ce que chaque élément de plaque (1b-1e) présente la forme d'un trapèze, en particulier d'un trapèze isocèle.

8. Mur de protection contre le bruit selon l'une des revendications 5 à 7, caractérisé en ce que les différents éléments de plaque (1b-1e) peuvent être reliés les uns aux autres par engagement positif, en particulier à la manière d'une liaison à rainure et languette (30, 31).

9. Mur de protection contre le bruit, selon l'une des revendications 3 à 8, caractérisé en ce que la plaque (1) ou les éléments de plaque présentent entre les deux séries de fentes disposées dans les zones de jambages (6, 7) de la plaque (1) ou des éléments de plaque un évidement, en particulier un évidement (4) de forme trapézoïdale.

10. Mur de protection contre le bruit selon l'une des revendications 3 à 9, caractérisé en ce que le bord de la plaque présente dans les zones de jambage (6, 7) des ailes (5) s'étendant sur la longueur des jambages et perpendiculaires à ceux-ci.

11. Mur de protection contre le bruit selon l'une des revendications 1 à 10, caractérisé en ce que chaque tablette nervurée pour plantations (2) présente entre les zones rétrécies se trouvant aux deux extrémités (10) une nervure de renforcement (16) s'étendant perpendiculairement à la grande surface (14) de la tablette.

12. Mur de protection contre le bruit, selon la revendication 11, caractérisé en ce que la section transversale de la nervure de renforcement (16) augmente vers le milieu de la tablette en fonction de la courbe du moment de flexion de la tablette nervurée pour plantations (2).

13. Mur de protection contre le bruit selon la revendication 11 ou 12, caractérisé en ce que, la nervure de renforcement (16) est disposée sur la face supérieure (14) de la tablette nervurée pour plantations (2) dans la zone du bord longitudinal voisin de l'espace intérieur du mur de protection contre le bruit.

14. Mur de protection contre le bruit selon l'une des revendications 1 à 10, caractérisé en ce que des éléments d'appui (34, 34a, 37) sont prévus qui viennent en prise avec chacune des tablettes nervurées pour plantations (2) en particulier dans sa zone médiane et s'appuient sur la tablette nervurée pour plantations ou sol se trouvant en-dessous.

15. Mur de protection contre le bruit selon la revendication 14, caractérisé en ce que les éléments d'appui (37) sont solidement reliés au côté inférieur de la tablette nervurée pour plantations (2) et peuvent être enfilés dans le côté supérieur (40) de chaque tablette nervurée pour plantations (2) se trouvant en-dessous.

16. Mur de protection contre le bruit selon la revendication 14 ou 15, caractérisé en ce que les éléments d'appui (34, 34a) forment un support (32) en forme de tablette avec des fentes (33), qui s'appuie sur le sol et reçoit dans ses fentes (33) les tablettes nervurées pour plantations (2).

17. Mur de protection contre le bruit selon l'une des revendications 1 à 16, caractérisé en ce que toutes les tablettes nervurées pour plantations (2) présentent des dimensions identiques et en ce que les séries de tablettes nervurées pour plantations (2) se trouvant dans chaque zone de jambage (6, 7) sont disposées sous un angle d'inclinaison transversal de 8 à 12°, en particulier de 10° par rapport à la verticale et les différentes tablettes nervurées pour plantations (2) sont disposées sous un angle d'inclinaison transversal de 40 à 50°, en particulier 45°, par rapport à l'horizontal et présentent un libre écartement tel que le bord inférieur (24) et le bord supérieur (25) de deux tablettes nervurées pour plantations (2) voisines se trouvent sensiblement sur la ligne du cône de remplissage (26) de la terre.

18. Mur de protection contre le bruit selon l'une des revendications 1 à 17, caractérisé en ce qu'entre des plaques (1) ou des éléments de plaques (1b-1e) voisins, est disposé un longeron en diagonal (18) pouvant être relié avec ceux-ci par engagement positif.

19. Mur de protection contre le bruit selon l'une des revendications 1 à 18, caractérisé en ce que chaque plaque (1) ou l'élément supérieur (1e) de plaque présent dans la zone (28) du mur de protection contre le bruit voisine de chaque zone de jambage (6, 7) un orifice de passage (29) disposé dans le sens longitudinal du mur de protection contre le bruit et en ce qu'on fait passer à travers les orifices (29) des plaques (1) ou des éléments de plaques supérieurs (1e) voisins un tuyau d'écoulement d'eau goutte à goutte (27).
